# EUROPÄISCHE PATENTANMELDUNG

(11) **EP 4 663 884 A1**
(43) Veröffentlichungstag der Anmeldung: **17.12.2025**
(21) Anmeldenummer: 25182098.1
(22) Anmeldetag: 11.06.2025
(51) Int. Cl.: E05D 3/14, E05D 5/02, E05D 11/10, E05F 5/06

(54) **KNIEHEBELAUFWEISENDES SCHARNIER FÜR EINE KLAPPBARE FAHRERHAUS-SEITENWANDVERLÄNGERUNG, SCHARNIERKOMBINATION, ABDECKUNG MIT SCHARNIERKONSTRUKTION SOWIE ZUGMASCHINE MIT ABDECKUNG**

(30) Priorität: 11.06.2024 DE 102024116380
(71) Anmelder: Georg Fritzmeier GmbH & Co. KG, 85653 Aying (DE)
(72) Erfinder: Huber, Georg, 83043 Bad Aibling (DE)
(74) Vertreter: Winter, Brandl - Partnerschaft mbB

(57) **Zusammenfassung**

Die Erfindung betrifft ein Scharnier (1, 10; 101; 201, 210) zum klappbaren und verriegelbaren Anbringen einer Abdeckung (2) an einem Fahrerhaus (3) eines Lkws, mit einer Basisplatte (4) zum Anbringen an dem Fahrerhaus (3), das ein erstes Gelenk (5) beinhaltet, an dem eine erste Tragstrebe (6) gelenkig gelagert ist, wobei die erste Tragstrebe (6) ein zweites Gelenk (7) besitzt, an dem eine zweite Tragstrebe (8) gelenkig gelagert ist, wobei die erste Tragstrebe (6) und die zweite Tragstrebe (8) vorbereitet sind, die Abdeckung (2) zu halten, wobei ein Kniehebel (9) gelenkig einerseits an der Basisplatte (4) und andererseits an der zweiten Tragstrebe (8) angebunden ist und so ausgelegt, bemessen und angeordnet ist, dass der Kniehebel (9) in einer Blockierstellung ein Ausschwenken des Scharniers (1, 10; 101; 201, 210) verhindert und in einer Freigabeposition ein Ausschwenken des Scharniers (1, 10; 101; 201, 210) ermöglicht. Die Erfindung betrifft auch eine diese einsatzfähige Scharnierkombination, eine Abdeckung (2) mit einer solchen Scharnierkombination und eine Zugmaschine eines Sattelschleppers mit einer solchen Abdeckung (2).

## Beschreibung

Die Erfindung betrifft ein Scharnier zum klappbaren und verriegelbaren Anbringen einer Abdeckung an einem Fahrerhaus eines Lkws. Die Abdeckung kann auch als Aerodynamik-Verbesserungsabdeckung, Fahrerhaus-Seitenwandverlängerung oder Blende bezeichnet werden. Solche Abdeckungen sind zum Verdecken eines Abstands / eines Spaltes / eines Durchgangs / eines Tunnels zwischen dem Fahrerhaus und einem Kofferaufbau des Lkws vorgesehen. Der Abstand / der Spalt / der Durchgang / der Tunnel kann auch als Catwalk bezeichnet werden. Unter einem Kofferaufbau wird ein containerartiger Ladegut-Beförderungsbehälter verstanden.

Im Laufe der Zeit haben sich die Aerodynamik-Anforderungen an Lkws, insbesondere auch Zugmaschinen eines Sattelschleppers mit dadurch transportierten Kofferaufbauten verschärft. Es sollen insbesondere bessere Strömungswiderstandswerte / cw-Werte erzielt werden können, um den Verbrauch des Lkws zu senken.

Deshalb haben sich Abdeckungen / Aerodynamik-Verbesserungsabdeckungen / Fahrerhaus-Seitenwandverlängerungen / Blenden zum Überbrücken des Spalts zwischen der Rückwand des Fahrerhauses des Lkws und der Vorderseite des Koffers bei modernen Lkws bewährt.

Allerdings muss der Catwalk / der Abstand / der Spalt / der Durchgang / der Tunnel zwischen dem Fahrerhaus und dem Kofferaufbau in bestimmten Situationen vom Fahrer erreicht werden können, beispielsweise, um die Hydraulikanlage zu überprüfen oder Service- bzw. Wartungsarbeiten durchzuführen.

Es besteht daher Bedarf diese Abdeckungen / Aerodynamik-Verbesserungsabdeckungen / Fahrerhaus-Seitenwandverlängerungen / Blenden klappbar zu gestalten und in der Position, in der die Aerodynamik verbessert ist, zu verriegeln.

Dafür gibt es bereits Lösungen, die Schnappverschlüsse einsetzen. Darüber hinaus sind ebenfalls Scharniere als Lösungen im Stand der Technik etabliert. Die Scharniere werden durch Rast- und Federmechaniken in den Endlagen gehalten. Blenden solcher Scharniere müssen immer über einen Totpunkt bewegt werden, wenn sie geöffnet oder geschlossen werden.

Solche Blenden / Seitenblenden werden gemäß dem bekannten Stand der Technik oftmals über einfache Drehscharniere nach innen geöffnet. In diesem Fall sind starke Windstöße bei der Rückwärtsbahnverladung nicht so kritisch, da die Blende / Klappe sich ohne Schaden anzurichten an die Rückwand anlegen würde, falls die auftretenden Windkräfte größer als die Federkraft werden. Diese Scharniere brauchen in diesem Fall nicht zwingend eine Verriegelung. Es reicht häufig eine Federbeaufschlagung.

Eine Ausgestaltung, bei der nach Innen geklappt wird, ist oftmals aufgrund möglicher Kollisionen mit anderen Komponenten des Lkws nicht möglich.

Vor diesem Hintergrund bleibt meist nur die Option nach außen zu klappen. Dies wird im Stand der Technik beispielsweise technisch ähnlich einer nach außen klappenden Drehtür realisiert. Mit der Lösung der klappenden Drehtür einher geht, ein großer Platzbedarf, infolgedessen in der Mehrzahl der Fälle mit Mehrgelenken gearbeitet werden, um die Öffnung der Tür nach außen zu realisieren.

Allerdings müssen die genannten technischen Lösungen sehr hohen Belastungen Stand halten. So ist eine übliche Anforderung an die Scharniere mit integrierter Verriegelung, dass selbst wenn die Lkws mit am Fahrerhaus angebrachten Abdeckungen entgegen der Fahrtrichtung auf einem Zug transportiert werden, Luftstöße, wie beim aneinander Vorbeifahren mehrerer Züge oder Einfahren in einen Tunnel. ausgehalten werden. Hier sind schnell mehrere hundert Newton zu kompensieren. Die bestehenden Lösungen können diesen Anforderungen nicht genügen. Häufig sind sie auch zu aufwändig in der Konstruktion und daher zu kostenintensiv.

Es ist zwar nichtsdestotrotz bekannt, dass Scharniere zum klappbaren und verriegelbaren Anbringen einer Abdeckung an einem Fahrerhaus eines Lkws mit einer Basisplatte zum Anbringen an dem Fahrerhaus, das ein erstes Gelenk beinhaltet, an dem eine erste Tragstrebe gelenkig gelagert ist, wobei die erste Tragstrebe ein zweites Gelenk besitzt, an dem eine zweite Tragstrebe gelenkig gelagert ist, wobei die erste Tragstrebe und die zweite Tragstrebe vorbereitet sind, die Abdeckung (entgegen der Schwerkraft) zu halten / einzusetzen. Doch hier setzt die Erfindung an eine Verbesserung zu erreichen.

So sollen die oben genannten Nachteile beseitigt werden oder zumindest gemildert werden.

Dazu schlägt die Erfindung für ein gattungsgemäßes Scharnier vor, dass ein Kniehebel gelenkig einerseits an der Basisplatte und andererseits an der zweiten Tragstrebe angebunden ist und so ausgelegt, bemessen und angeordnet ist, dass er in einer Blockierstellung ein Ausschwenken des Scharniers verhindert und in einer Freigabeposition ein Ausschwenken des Scharniers ermöglicht. Auf diese Weise kann in der Blockierstellung eine aerodynamisch optimierte Konfiguration der Abdeckung eingenommen werden und in der Freigabeposition die Abdeckung ausgeschwenkt werden, also vom Catwalk entfernt werden, sodass dieser für ein Service-Personal, ein Wartungspersonal und/oder den Fahrer erreichbar ist.

Die Basisplatte kann (etwas allgemeiner) auch als Basisbauteil bezeichnet werden.

Vorteilhafte Ausführungsformen sind in den Unteransprüchen beansprucht und werden nachfolgend näher erläutert.

So ist es von Vorteil, wenn der Kniehebel einen Aktionshebel besitzt, der über ein Kniegelenk gelenkig an einem Reaktionshebel angebunden ist. Der Aktionshebel wird aktuiert und erzwingt dann eine Folgebewegung des Reaktionshebels. Ist der Kniehebel in einer nahezu gestreckten, vollständig gestreckten oder sogar überstreckten Position, so verhindert er eine weitergehende Schwenkbewegung des Scharniers aus der Blockierstellung in die Freigabeposition wirkungsvoll. Üblicherweise ist der Aktionshebel weniger lang als der Reaktionshebel, was sich positiv auf die Effizienz des Verriegelns auswirkt. Auch zeitigt eine kleine Bewegung des Aktionshebels eine große Bewegung des Reaktionshebels ähnlich eines einfachen Getriebes. Eine geschickte Auslegung des Kniehebels ist dann realisierbar.

Es hat sich auch bewährt, wenn der Aktionshebel einerseits gelenkig an der Basisplatte angebunden ist und der Reaktionshebel andererseits gelenkig an der zweiten Tragstrebe angebunden ist, wobei das Kniegelenk dazwischen angeordnet ist. Eine Klappbarkeit / Schwenkbarkeit der Einzelteile relativ zueinander ist dann einfach bewerkstelligbar. Eine stabile und dauerhaft wartungsfreie Konstruktion lässt sich dadurch bewerkstelligen.

Wenn eine Feder, etwa eine Gasdruckfeder, zwischen der Basisplatte und dem Kniehebel so angeordnet ist, dass die Feder den Kniehebel in die Blockierstellung drängt, so ist ein unbeabsichtigtes Verlassen der Blockierstellung und Gelangen in die Freigabeposition wirkungsvoll ausschließbar. Ein präzises Funktionieren des Scharniers kann dadurch sichergestellt werden.

Um eine gute Kraftübertragung mit nur kleinen Kräften realisieren zu können, ist es von Vorteil, wenn die Feder am Aktionshebel angreift. Schwere Bauteile lassen sich dadurch vermeiden. Das Gesamtgewicht kann dadurch minimiert werden.

Eine weitere vorteilhafte Ausführungsform ist dadurch gekennzeichnet, dass die erste Tragstrebe einen (vorzugsweise einstellbaren) ersten Anschlag zum in Kontakt gelangen mit der Basisplatte besitzt und / oder einen (vorzugsweise einstellbaren) zweiten Anschlag zum in Kontakt gelangen mit dem Kniehebel besitzt. Die Blockierstellung kann so präzise bestimmt werden und exakt von der Freigabeposition abgegrenzt werden, was sich auch auf die Präzision des Übergangs zwischen dem Fahrerhaus und der Abdeckung einerseits sowie der Abdeckung und dem Koffer andererseits auswirkt. Eine jeweilige Lücke kann dadurch gering gehalten werden. Die Spaltmaße können reduziert werden.

Für ein gutes Wechselwirken der Einzelteile miteinander ist es dabei von Vorteil, wenn der zweite Anschlag zum in Kontakt gelangen mit dem Reaktionshebel ausgelegt ist.

Dabei ist es von Vorteil, wenn die Position des Kniegelenks und die Position des zweiten Anschlags sowie die Längen und die Geometrie der ersten Tragstrebe und der zweiten Tragstrebe so gewählt / vorbestimmt sind, dass in der Blockierstellung ein Selbstverriegeln des Scharniers erzwungen ist. Auf diese Weise kann auf Halteelemente wie Schnappverschlüsse oder starke Federn verzichtet werden, was die Kosten niedrig hält.

Dabei ist es zweckmäßig, wenn ein hebelartiger Griff vorhanden ist und so am Kniehebel (vorzugsweise dessen Aktionshebel) angreift, etwa über einen Seilzug oder über mindestens ein flaches Zugband, dass bei Aktivierung des Griffs einerseits die Blockierstellung verlassen wird und andererseits die Schwenkbewegung des Scharniers eingeleitet / initiiert wird. Bei dem mindestens einen flachen Zugband werden die Kräfte an den Umlenkstellen gleichmäßiger verteilt, so dass ein Einschneiden wie beim Seilzug verhindert wird. Das Scharnier kann mit dem mindestens einen flachen Zugband auch platzsparender gestaltet werden.

Das mindestens eine Zugband ist bei einer bevorzugten Ausgestaltung des offenbarungsgemäßen Scharniers von einen oder zwei Federstahlbändern gebildet.

Je nach Größe der zu tragenden Abdeckung und damit des Scharniers kann eine Elastizitätsgrenze von mindestens 1000 N/mm² für das Federstahlband aufgrund der Kräfte erforderlich sein. Mit dem Federstahlband lassen sich die Anbindungen an den Enden leichter realisieren, z.B. mit einem jeweiligen gestanzten Durchgangsloch zum Verschrauben oder Einhängen und direkte Anbindung an den hebelartigen Griff.

Um die Gewichtskraft der Abdeckung gut tragen zu können, ist es von Vorteil, wenn zwischen der Basisplatte und dem Kniehebel eine zu beiden Bauteilen gelenkig gelagerte Zusatztragstrebe vorhanden ist. Dies wirkt sich dann positiv auf die Gesamtstabilität des Scharniers aus. Diese Strebe ist dabei vorzugsweise als eines von vier Gliedern eines Viergelenks ausgeführt und aus technischer Sicht bedeutsam für die Funktion des Viergelenks. Der technische Vorteil der Strebe / des einen Gliedes ist insbesondere darin zu sehen, dass es ermöglicht eine Seitenblende in einer halbkreisförmigen Kombination aus Drehung und Schiebung nach außen zu öffnen. Ohne die Strebe / dieses Glied hätte das System einen Freiheitsgrad zu viel und wäre damit statisch unterbestimmt / kinematisch unbestimmt.

Die Ausführung als Mehrgelenk, insbesondere als Viergelenk, ist deshalb so vorteilhaft, da diese ohne großen Platzbedarf einhergeht.

Darüber hinaus ist es von Vorteil, wenn der Seilzug oder das mindestens eine Zugband an der Zusatzstrebe entlanggeführt ist / entlang führt und am Gelenk, an dem die Zusatztragstrebe an der Basisplatte angebunden ist, umgelenkt ist. Auf diese Weise lässt sich eine effiziente Zwangsbewegung des Kniehebels, insbesondere des Aktionshebels, hervorrufen.

Es ist ferner von Vorteil, wenn der Griff, die Zusatzstrebe und der Reaktionshebel am selben Gelenk gekoppelt sind. Eine kompakte Bauform ist dann erzielbar. Das Scharnier benötigt dann nur wenig Bauraum.

Eine vorteilhafte Ausführungsform ist auch dadurch gekennzeichnet, dass die Basisplatte, die erste Tragstrebe, die zweite Tragstrebe, die Zusatztragstrebe, der Aktionshebel und / oder der Reaktionshebel plattenförmig und / oder im Querschnitt (zumindest abschnittsweise / überwiegend / im Wesentlichen) U-förmig, L-förmig oder I-förmig ausgebildet ist / sind. Auch die Basisplatte kann ein entsprechendes Profil besitzen.

Für die Kraftverläufe ist es von Vorteil, wenn die (Gasdruck-)Feder und der Seilzug bzw.das flache Zugband im Wesentlichen in dieselbe Wirkrichtung ±5° bis ±30° besitzen oder exakt die gleiche Wirkrichtung besitzen.

Die zweite Tragstrebe ist vorzugsweise fest und ungelenkig an der Abdeckung befestigbar oder befestigt. Damit könnte die zweite Tragstrebe auch als abdeckungsseitige Basisplatte oder als abdeckungsseitiges Basisteil bezeichnet werden. Zur Befestigung können zwei oder mehr zueinander beabstandete Befestigungsmittel zwischen der zweiten Tragstrebe und der Abdeckung dienen.

Die Erfindung betrifft auch eine Scharnierkombination mit einem ersten Scharnier gemäß der vorgestellten Art und einem höhenversetzt dazu über ein Drehmomentweitergabeorgan gekoppelten zweiten Scharnier, das bezüglich der Kinematik dem ersten Scharnier gleicht, wobei das Drehmomentweitergabeorgan die zwei Kniehebel der beiden Scharniere drehfest miteinander koppelt, um eine Drehbewegung des Aktionshebels des ersten Scharniers dem Kniehebel des zweiten Scharniers, und an ebendiesem einem entsprechenden Aktionshebel, zwangsaufzuprägen.

Dabei ist es auch von Vorteil, wenn das Drehmomentweitergabeorgan als Stange mit zumindest im Koppelbereich zu den beiden Aktionshebeln unrundem, beispielsweise polygonalem, eckigem oder ellipsoidem Querschnitt versehen ist. Auf diese Weise kann ein verwindungssteifes Profil der Stange einerseits eingesetzt sein und andererseits ein drehmomentweitergabeoptimiertes Profil andererseits eingesetzt werden. Verwindungen oder unnötige Toleranzen im Bereich der Anbindung der Stange an die beiden Aktionshebel lassen sich dabei vermeiden.

Auch hat es sich bewährt, wenn das Drehmomentweitergabeorgan im Bereich des ersten Gelenks angeordnet ist.

Ferner ist es von Vorteil, wenn das erste Scharnier und das zweite Scharnier je einen Hebel besitzen, wobei das zweite Scharnier aber keinen Seilzug und/oder kein flaches Zugband und / oder keine Feder besitzt.

Es ist von Vorteil, wenn die Feder näher zum ersten Gelenk am Aktionshebel angreift, als der Seilzug bzw. das flache Zugband oder vice versa. Beide Varianten haben eigene Vor- und Nachteile, wobei jedoch je nach dem Anwendungsfall die Vorteile die Nachteile überwiegen.

Aufgrund der hohen Position der Scharniere in einer Anwendung kann bei einem Ausführungsbeispiel der Betätigungsgriff auf eine vom Fahrer erreichbare Position unterhalb des Scharniers verlegt werden. Da unter dieser Voraussetzung das Seilzug/Stahlband-Prinzip nicht mehr einfach zu implementieren ist, wird dabei das Kniegelenk umgedreht und die Koppelstange vom Fahrerhaus hin zur Seitenblende verlegt. An die verlängerte Koppelstange ist dabei einfach weiter unten der Griff angebracht, mit dessen Hilfe der Sperrhebel aus der 180°-Sperrstellung (bis über den Totpunkt der Gasdruckfeder) gedreht werden kann.

Die Erfindung betrifft auch eine Abdeckung mit der vorstehend vorgestellten Scharnierkonstruktion zur Anbringung an einer Rückwand eines Lkw-Fahrerhauses.

Letztlich betrifft die Erfindung auch eine Zugmaschine eines Sattelschleppers, mit einer Abdeckung, die an der Rückwand des Lkw-Fahrerhauses der Zugmaschine angebracht ist.

Die Erfindung wird nachfolgend mit Hilfe einer Zeichnung näher erläutert. Es zeigen:
- Fig. 1: eine erste Ausführungsform eines großen erfindungsgemäßen Scharniers in einer perspektivischen Darstellung, wie das Scharnier einerseits an einer Rückwand eines Fahrerhauses eines Lkws angebracht ist und andererseits die Abdeckung in einer aerodynamikoptimierten Position hält, also in einer Blockierstellung,
- Fig. 2: das Scharnier aus Fig. 1 in einer vergleichbaren Darstellung, jedoch in einer Freigabeposition, also einer solchen Position, in der die Abdeckung ausgeschwenkt ist und den Catwalk frei gibt, wobei die Vorderkante der Abdeckung nahezu an der Seitenwandung des Fahrerhauses anliegt,
- Fig. 3: eine Vergrößerung des Scharniers der Fign. 1 und 2,
- Fig. 4: das Scharnier der Fign. 1 bis 3 in abstrahierter stabformartiger / vektorförmiger Natur zum Erläutern der einzelnen Kraftparameter, wie sie in dem Scharnier der Ausführungsform der Fign. 1 bis 3 auftreten,
- Fig. 5: die Darstellung der einzelnen Kraftkomponenten im Rahmen einer Stabformgestaltung / Vektordarstellung für eine weitere Ausführungsform des Scharniers gemäß der Erfindung in einer kleineren Variante,
- Fig. 6: das Scharnier gemäß einem weiteren Ausführungsbeispiel mit einem flachen Zugband.
- Fig. 7: eine Scharnierkombination gemäß einem weiteren Ausführungsbeispiel in einem Zustand, bei dem die Abdeckung den Catwalk abdeckt.
- Fig. 8: die Scharnierkombination aus Fig. 7 in einem Zustand, bei dem die Abdeckung den Catwalk freigibt.

Die Figuren sind lediglich schematischer Natur und dienen nur dem Verständnis der Erfindung. Die gleichen Elemente sind mit denselben Bezugszeichen versehen. Merkmale der einzelnen Ausführungsformen können untereinander ausgetauscht werden oder sich ergänzen.

In Fig. 1 ist eine erste Ausführungsform eines erfindungsgemäßen ersten Scharniers 1 dargestellt. Es ist zum klappbaren und verriegelbaren Anbringen einer Abdeckung 2 an einem Fahrerhaus eines nicht näher dargestellten Lkws vorgesehen. Das Scharnier 1 besitzt eine Basisplatte 4 zum Anbringen an dem Fahrerhaus 3. Die Basisplatte 4 besitzt ein erstes Gelenk 5, an dem eine erste Tragstrebe 6 gelenkig gelagert ist. Die erste Tragstrebe 6 besitzt ein zweites Gelenk 7, an dem eine zweite Tragstrebe 8 gelenkig gelagert ist. Die zweite Tragstrebe 8 ist vorbereitet, die Abdeckung 2 zu halten / zu tragen. Sie ist entsprechend massiv / stabil gestaltet. Erfindungsgemäß wird ein Kniehebel 9 gelenkig einerseits an der Basisplatte 4 und andererseits der zweiten Tragstrebe 8 angebunden. Der Kniehebel 9 greift an jenem Gelenk zwischen der ersten Tragstrebe 6 und der Basisplatte 4, nämlich dem ersten Gelenk 5 an. Der Kniehebel 9 durchgreift die erste Tragstrebe 6 in einer Ausnehmung / Öffnung / einem Schlitz.

Das erste Scharnier 1 ist in der Fig. 1 in der Blockierstellung verriegelt und in der Freigabeposition in Fig. 2 ausgeschwenkt. Wie in beiden Figuren zu erkennen, gibt es neben dem ersten Scharnier 1 auch ein zweites Scharnier 10, das grundsätzlich gleich aufgebaut ist. Das erste Scharnier 1 und das zweite Scharnier 10 sind über ein Drehmomentweitergabeorgan 11, das als Stange 12 ausgestaltet ist, miteinander gekoppelt. Insbesondere koppelt die Stange 12 einen Aktionshebel 13 des Kniehebels 9 des ersten Scharniers 1 mit einem entsprechenden Aktionshebel 13 des Kniehebels 9 des zweiten Scharniers 10.

Wie man noch besser in der Fig. 3 erkennen kann, gibt es auch eine Feder 14, die als Gasdruckfeder 15 ausgestaltet ist. Diese Feder 14 ist einerseits an der Basisplatte 4 und andererseits am Aktionshebel 13 des Kniehebels 9 des ersten Scharniers 1 angebunden. Das zweite Scharnier 10 besitzt eine solche Feder 14 nicht.

Am ersten Scharnier 1 ist auch ein hebelartiger Griff 16 gelenkig angebunden, wobei am Griff 16 beim ersten Ausführungsbeispiel ein nicht näher dargestellter Seilzug vorhanden ist, der entlang einer Zusatztragstrebe 17 geführt ist, um ein drittes Gelenk 18 an der Basisplatte 4, an dem die Zusatztragstrebe 17 angebunden ist, herumgeführt ist und am Aktionshebel 13 festgelegt ist.

Wird nun der Griff 16 im Uhrzeigersinn betätigt, so wird der Seilzug über den Griff 16 derart betätigt, dass der Seilzug am Aktionshebel 13 zieht und eine Drehbewegung des Aktionshebels 13 um jenes vierte Gelenk 19 dreht, über welches der Kniehebel 9 respektive der Aktionshebel 13 an der Basisplatte 4 gekoppelt ist. Das vierte Gelenk 19 kann identisch zum ersten Gelenk 5 sein.

Wird der Aktionshebel 13 entgegen dem Uhrzeigersinn durch den Seilzug aktiviert, so komprimiert er die Feder 14 / Gasdruckfeder 15 und ermöglicht das Verlassen des Kniehebels 9 aus seiner Blockierposition. In der Blockierposition liegt der Kniehebel 9, respektive ein Reaktionshebel 20, der über ein Kniegelenk 21 am Aktionshebel 13 angebunden ist, bewegungsblockierend an der ersten Tragstrebe 6, nämlich im Bereich eines ersten Anschlags 22 an. Es gibt auch einen weiteren, zweiten Anschlag, der mit dem Bezugszeichen 23 referenziert ist, an welchem die erste Tragstrebe 6 mit der Basisplatte 4 in der Blockierposition in Anlage gelangt.

Sowohl der Anschlag 22, als auch der Anschlag 23 sind einstellbar, beispielsweise über dort vorhandene Einstellmittel, wie Schrauben oder Muttern, beispielsweise unter Hinzunahme von elastischen Puffern, wie Gummipuffern.

Fig. 6 zeigt ein zweites Ausführungsbeispiel des Scharniers 101, das im Wesentlichen dem ersten Ausführungsbeispiel gemäß den Fign. 1 bis 3 entspricht. Der Wesentliche Unterschied besteht darin, dass der (in den Fign. 1 bis 3 nicht erkennbare) Seilzug des ersten Ausführungsbeispiels durch ein Federstahlband 102 ersetzt ist. Je nach Größe der zu tragenden Abdeckung 2 und damit des Scharniers 101 kann eine Elastizitätsgrenze von mindestens 1000 N/mm² für das Federstahlband 102 aufgrund der Kräfte erforderlich sein. Mit dem Federstahlband 102 lassen sich die Anbindungen an den Enden leichter realisieren, z.B. mit einem jeweiligen gestanzten Durchgangsloch zum Verschrauben oder Einhängen und direkte Anbindung an den hebelartigen Griff (Betätigungshebel) 16. Weiterhin werden die Kräfte an den Umlenkstellen, wie z.B. an der sichtbaren Umlenkstelle des Gelenks 18 gleichmäßiger verteilt, so dass ein Einschneiden wie beim Seilzug verhindert wird. Das System ist auch platzsparender.

Bei einer konkreten Variante wird ein Federstahlband 102 mit einem Querschnitt von10 x 0,1mm verwendet. Damit ist sichergestellt, dass das Federstahlband 102 an den Umlenkstellen nicht bricht. Um ein Ausreißen des Federstahlbandes 102 an den gestanzten Durchgangslöchern zu vermeiden, können zwei Federstahlbänder 102 übereinander gelegt werden. So bleibt die Biegsamkeit erhalten, aber die Zugfestigkeit verdoppelt sich.

Fig. 7 zeigt eine Scharnierkombination mit zwei Scharnieren 201, 210, über die die Abdeckung 2 an dem Führerhaus 3 angelenkt ist.

Die gezeigte komplette Schließstellung der Abdeckung 2 ist gesichert, da die beiden Kniehebel 9 des jeweiligen Scharniers 201, 210 in voller Strecklage sind.

Aufgrund der hohen Position der Scharniere 201, 210 in dieser konkreten Anwendung wurde der Griff 16 auf eine vom Fahrer erreichbare Position unterhalb des unteren ersten Scharniers 201 verlegt. Da unter dieser Voraussetzung das Seilzug/Stahlband-Prinzip nicht mehr implementiert ist, wurde das Kniegelenk 21 gegenüber den vorhergehenden Ausführungsbeispielen umgedreht. Die als Drehmomentweitergabeorgan 11 dienende Stange 12 wurde vom Fahrerhaus 3 hin zur Abdeckung 2 verlegt. An die nach unten verlängerte Stange 12 ist am unteren Endabschnitt der Griff 16 angebracht, mit dessen Hilfe der Aktionshebel 13 direkt gedreht bzw. geschwenkt werden kann, so dass der Kniehebel 9 aus der (in Fig. 7 gezeigten) 180°-Sperrstellung bewegt wird.

Figur 8 zeigt die Scharnierkombination aus Figur 7 mit den beiden Scharnieren 201, 210, wobei die Abdeckung 2 geöffnet ist, so dass der Catwalk freigegeben ist.

### Bezugszeichenliste

- 1: Scharnier / erstes Scharnier
- 2: Abdeckung
- 3: Fahrerhaus / LKW-Fahrerhaus
- 4: Basisplatte
- 5: erstes Gelenk
- 6: erste Tragstrebe
- 7: zweites Gelenk
- 8: zweite Tragstrebe
- 9: Kniehebel
- 10: zweites Scharnier
- 11: Drehmomentweitergabeorgan
- 12: Stange
- 13: Aktionshebel
- 14: Feder
- 15: Gasdruckfeder
- 16: Griff / griffartiger Hebel
- 17: Zusatztragstrebe
- 18: Gelenk zwischen Zusatztragstrebe und Basisplatte / drittes Gelenk
- 19: Gelenk zwischen Aktionshebel und Basisplatte / viertes Gelenk
- 20: Reaktionshebel
- 21: Kniegelenk
- 22: Anschlag zwischen Reaktionshebel und erster Tragstrebe / erster Anschlag
- 23: Anschlag zwischen erster Tragstrebe und Basisplatte / zweiter Anschlag
- 101: Scharnier / erstes Scharnier
- 102: Federstahlband
- 201: erstes Scharnier
- 210: zweites Scharnier

## Patentansprüche

1. Scharnier (1, 10; 101; 201, 210) zum klappbaren und verriegelbaren Anbringen einer Abdeckung (2) an einem Fahrerhaus (3) eines Lkws, mit einer Basisplatte (4) zum Anbringen an dem Fahrerhaus (3), wobei das Scharnier (1, 10; 101; 201, 210) ein erstes Gelenk (5) beinhaltet, an dem eine erste Tragstrebe (6) gelenkig gelagert ist, wobei die erste Tragstrebe (6) ein zweites Gelenk (7) besitzt, an dem eine zweite Tragstrebe (8) gelenkig gelagert ist, wobei die erste Tragstrebe (6) und die zweite Tragstrebe (8) vorbereitet sind, die Abdeckung (2) zu halten, **dadurch gekennzeichnet, dass** ein Kniehebel (9) gelenkig einerseits an der Basisplatte (4) und andererseits an der zweiten Tragstrebe (8) angebunden ist und so ausgelegt, bemessen und angeordnet ist, dass der Kniehebel (9) in einer Blockierstellung ein Ausschwenken des Scharniers (1, 10; 101; 201, 210) verhindert und in einer Freigabeposition ein Ausschwenken des Scharniers (1, 10; 101; 201, 210) ermöglicht.

2. Scharnier (1, 10; 101; 201, 210) nach Anspruch 1, **dadurch gekennzeichnet, dass** der Kniehebel (9) einen Aktionshebel (13) besitzt, der über ein Kniegelenk (21) gelenkig an einem Reaktionshebel (20) angebunden ist.

3. Scharnier (1, 10; 101; 201, 210) nach Anspruch 2, **dadurch gekennzeichnet, dass** der Aktionshebel (13) einerseits gelenkig an der Basisplatte (4) angebunden ist und der Reaktionshebel (20) andererseits gelenkig an der zweiten Tragstrebe (8) angebunden ist und das Kniegelenk (21) dazwischen angeordnet ist.

4. Scharnier (1, 10; 101; 201, 210) nach einem der Ansprüche 1 bis 3, **dadurch gekennzeichnet, dass** eine Feder (14) zwischen der Basisplatte (4) und dem Kniehebel (9) so angeordnet ist, dass die Feder (14) den Kniehebel (9) in die Blockierstellung drängt.

5. Scharnier (1, 10; 101; 201, 210) nach Anspruch 4, **dadurch gekennzeichnet, dass** die Feder (14) am Aktionshebel (13) angreift.

6. Scharnier (1, 10; 101; 201, 210) nach einem der Ansprüche 1 bis 5, **dadurch gekennzeichnet, dass** die erste Tragstrebe (6) einen ersten Anschlag (23) zum in Kontakt gelangen mit der Basisplatte (4) besitzt und / oder einen zweiten Anschlag (22) zum in Kontakt gelangen mit dem Kniehebel (9) besitzt.

7. Scharnier (1, 10; 101; 201, 210) nach Anspruch 6, **dadurch gekennzeichnet, dass** der zweite Anschlag (22) zum in Kontakt gelangen mit dem Reaktionshebel (20) ausgelegt ist.

8. Scharnier (1, 10; 101; 201, 210) nach Anspruch 6 oder 7, **dadurch gekennzeichnet, dass** die Position des Kniegelenks (21) und die Position des zweiten Anschlags (22) sowie die Längen und die Geometrie der ersten Tragstrebe (6) und der zweiten Tragstrebe (8) so gewählt sind, dass in der Blockierstellung ein Selbstverriegeln des Scharniers (1, 10; 101; 201, 210) erzwungen ist.

9. Scharnier (1; 101; 201, 210) nach Anspruch 8, **dadurch gekennzeichnet, dass** ein hebelartiger Griff (16) vorhanden ist und so am Kniehebel (9) angreift, etwa über einen Seilzug oder ein flaches Band, dass bei Aktivierung des Griffs (16) einerseits die Blockierstellung verlassen wird und andererseits die Schwenkbewegung des Scharniers (1) eingeleitet wird.

10. Scharnier (1, 10; 101; 201, 210) nach einem der vorhergehenden Ansprüche, **dadurch gekennzeichnet, dass** die zweite Tragstrebe (8) fest mit der Abdeckung (2) verbindbar oder verbunden ist.

11. Scharnierkombination mit einem ersten Scharnier (1; 201) nach einem der vorhergehenden Ansprüche und einem höhenversetzt dazu über ein Drehmomentweitergabeorgan (11) gekoppeltem zweiten Scharnier (10; 210), das bezüglich der Kinematik dem ersten Scharnier (1; 201) gleicht, wobei das Drehmomentweitergabeorgan (11) die zwei Kniehebel (9) der beiden Scharniere (1; 201 und 10; 210) drehfest miteinander koppelt, um eine Drehbewegung des Aktionshebels (13) des ersten Scharniers (1; 201) dem Kniehebel (9) des zweiten Scharniers (10; 210) zwangsaufzuprägen.

12. Abdeckung (2) mit der Scharnierkombination nach Anspruch 11 zur Anbringung an einer Rückwand eines Lkw-Fahrerhauses (3).

13. Zugmaschine eines Sattelschleppers, mit einer Abdeckung (2) nach Anspruch 12, die an der Rückwand des Lkw-Fahrerhauses (3) der Zugmaschine angebracht ist.
